# EUROPÄISCHE PATENTSCHRIFT

(11) **EP 0 526 392 B1**
(45) Veröffentlichungstag und Bekanntmachung des Hinweises auf die Patenterteilung: **15.11.1995**
(21) Anmeldenummer: 92810503.0
(22) Anmeldetag: 01.07.1992
(51) Int. Cl.: B01F 5/04

(54) **Einmischvorrichtung kleiner Fluidmengen**
Mixing-in device for small amounts of fluid
Immixtion de petites quantités de fluides

(30) Priorität: 30.07.1991 CH 2275/91
(43) Veröffentlichungstag der Anmeldung: 03.02.1993
(73) Patentinhaber: Sulzer Chemtech AG, CH-8404 Winterthur (CH)
(72) Erfinder: Fleischli, Markus, CH-8057 Zürich (CH); Streiff, Felix, CH-8400 Winterthur (CH)
(74) Vertreter: Hammer, Bruno, Dr.

(56) Entgegenhaltungen:
- EP-A- 0 157 569
- EP-A- 0 167 060
- CH-A- 291 049
- CH-A- 581 493
- DE-B- 2 412 454
- US-A- 3 018 182
- US-A- 4 573 803
- US-A- 4 674 888

## Beschreibung

Die Erfindung betrifft eine Vorrichtung zum Einmischen einer kleinen Menge eines Fluids in einen Hauptstrom eines anderen Fluids gemäss Anspruch 1.

Mischvorrichtungen sind aus CH-A-581493 und DE-B-2412454 bekannt.

Beim Zumischen relativ kleiner Mengen, von beispielsweise weniger als 10 %, eines Gases bzw. einer Flüssigkeit zum Strom eines anderen Gases bzw. einer anderen Flüssigkeit werden sehr lange Mischstrecken im Leerrohr benötigt, um eine homogene Vermischung zu erreichen. Durch den Einsatz von statischen Mischern kann auf kurzen Strecken eine intensive Vermischung erzwungen werden, was aber mit erhöhten Druckabfall verbunden ist. Herkömmliche Einmischvorrichtungen mit komplizierten einstellbaren Eindüsesystemen oder mit einfachen Eindüsesystemen und statischen Mischern vermögen aber hohe Anforderungen an die Mischgüten in einem weiten Lastbereich und vor allem auch bei sehr kleinen Volumenstromverhältnissen nicht zu erreichen. Beispielsweise wird in Denox-Anlagen eine Entstickung durch Zumischung von gasförmigen Ammoniak in den Rauchgasstrom in einem sehr niedrigen Verhältnis von 1:1000 bis 1:10000 durchgeführt.

Dabei muss eine sehr gute Homogenität (mit maximaler Abweichung von weniger als 5 % bezogen auf den Mittelwert) erreicht werden, damit im anschliessenden Katalysator einerseits die Neutralisierungsreaktion überall vollständig abläuft, um niedrige Stickoxyd-Grenzwerte einhalten zu können, und andererseits auch kein überschüssiges Ammoniak durchbricht. Die stöchiometrischen Mischverhältnisse müssen also über den ganzen Kanalquerschnitt gleichmässig und dauernd erfüllt sein. Diese Mischgüte muss zudem auf kurzen Strecken und mit geringem Druckabfall erreicht werden, wozu bekannte Einmischvorrichtungen noch nicht genügen.

Es ist daher Aufgabe der vorliegenden Erfindung, diese Nachteile zu überwinden und eine einfache Einmischvorrichtung zu schaffen, welche bei geringem Druckabfall und auf kurzen Strecken eine hohe Mischgüte über den ganzen Kanalquerschnitt und in einem weiten Bereich von Lastfällen sicherstellt. Diese Aufgabe wird erfindungsgemäss durch eine Einmischvorrichtung nach Anspruch 1 gelöst. Die abhängigen Ansprüche betreffen vorteilhafte Ausführungen und Weiterentwicklungen der Erfindung.

Durch die Aufteilung des Eingangsquerschnitts des Mischelements in durch die Mischerstruktur definierte Teilflächen einerseits und die Zuordnung von den gerichteten Dosieröffnungen auf diese Teilflächen andererseits wird ein kombinierter, besonders guter Homogenisierungseffekt erreicht, wenn die Durchflussmengen durch die Dosieröffnungen den Teilströmen durch die entsprechenden Teilflächen proportional eingestellt sind. Bei einer besonders einfachen Zuordnung kann die totale Querschnittsfläche der jeder Teilfläche zugeordneten Dosieröffnungen direkt dieser Teilfläche proportional sein. Sehr einfache gerichtete Dosieröffnungen können als zylindrische Bohrungen in der Wand des Dosierhauptrohrs oder als Austrittsrohre ausgeführt sein. Mit Vorteil können die Dosieröffnungen auf das Innere der Teilkanäle gerichtet sein. Besonders einfache und kostengünstige Anordnungen bei durch Lagen definierten Teilflächen können nur ein senkrecht zu den Lagenebenen verlaufendes Dosierhauptrohr aufweisen. Um eine gleichmässige Dosierung mit allen Dosieröffnungen eines Dosierhauptrohrs zu erreichen, kann der Querschnitt des Dosierhauptrohrs mindestens zweimal so gross sein wie die Summe der Querschnittsflächen seiner Dosieröffnungen. Für möglichst geringe Druckabfälle können die Teilkanäle des Mischelements vorzugsweise einen Winkel von 25° bis 35° zur Hauptströmungsrichtung aufweisen. Besonders intensive Turbulenzvermischung kann aber auch mit einem grösseren Winkel von z.B. 45° erreicht werden.

Die erfindungsgemäss gute Homogenisierung kann schon mit sehr kurzen Mischelementen erreicht werden, z.B. mit einer Länge des Mischelements, welche ein- bis zweimal so gross ist wie der Abstand zweier benachbarter Kreuzungsstellen des Mischelements. Weitere Einmischvorrichtungen mit besonders hohen Mischgüten bei geringem Druckabfall können im Hauptkanal nach dem ersten .Mischelement eine freie Nachmischstrecke aufweisen, welche zwei- bis sechsmal so gross ist wie der Abstand benachbarter Kreuzungsstellen des Mischelements oder welche ein- bis dreimal so gross ist wie der kleinste Durchmesser des Hauptkanals. Anschliessend an die Nachmischstrecke kann auch ein zweites Mischelement angeordnet werden. Und es können mindestens zwei Mischelemente im Hauptkanal angeordnet sein, welche unterschiedliche Orientierungen ihrer Teilkanäle aufweisen. Die erfindungsgemässen Vorrichtungen eignen sich auch besonders gut zum Einmischen von Ammoniak in den Rauchgasstrom einer Entstickungsanlage.

Im folgenden wird die Erfindung anhand von Figuren weiter erläutert. Dabei zeigt:
- Fig. 1a, b, c: ein Beispiel einer erfindungsgemässen Einmischvorrichtung in drei Ansichten;
- Fig. 1d: von V-förmigen Mischerlagen gebildete Strömungskanäle;
- Fig. 2: zwei Lagen eines statischen Mischelements mit sich kreuzenden Teilkanälen;
- Fig. 3a, b, c: ein Beispiel mit drei Hauptrohren;
- Fig. 4: gerichtete Dosieröffnungen als Bohrungen;
- Fig. 5a, b, c: ein Beispiel mit einem Hauptrohr und auf die Mischelementlagen als Teilflächen gerichteten Dosieröffnungen;
- Fig. 6a, b, c, d: ein Beispiel mit stegförmigen Mischerlagen und rechteckigen Teilkanälen;
- Fig. 7a, b, c: ein Beispiel mit rundem Hauptkanalquerschnitt;
- Fig. 8: eine Einmischvorrichtung mit Nachmischstrecke und nachgeordnetem zweitem Mischelement.

Fig. 1 zeigt eine erfindungsgemässe Einmischvorrichtung in drei Ansichten mit einem Eindüsesystem 3 für ein Zumischfluid 1 in ein anderes Fluid 2 in einem Hauptkanal 7 und einem in Hauptströmungsrichtung Z nachgeschalteten statischen Mischelement 4. Wie in Fig. 1a ersichtlich, ist der Eingangsquerschnitt F in Teilflächen F3, F4 aufgeteilt, welche durch die vom Mischelement 4 gebildeten Teilkanäle 15, 16 definiert sind. In Fig. 1d ist ein solcher Teilkanal 15 eines aus V-förmigen Lagen 11 bestehenden Mischelements (z.B. Sulzer SMV-Mischer) dargestellt. Diese bilden die zwei Wände 13 des Teilkanals 15 mit einer Querschnittsfläche F3, während an der offenen Seite die Begrenzung 14 durch die Lagenebene 12 definiert ist. Die Zusammenstellung der Lagen 11 ist in Fig. 2 perspektivisch gezeigt. Zwei Lagen 11 einer gewellten Mischerstruktur bilden hier sich kreuzende Teilkanäle 15 mit Kreuzungsstellen 17. F3 ist die Eingangsquerschnittsfläche eines Teilkanals 15 in einer Lage 11, entsprechend den Randkanälen in Fig. 1a. Je zwei innere Teilkanäle 15 benachbarter Lagen addieren sich zu einem inneren Teilkanal 16 mit doppelter Querschnittsfläche F4 = 2 F3, welcher begrenzt ist durch die Kanalwände 13 (siehe Fig. 1a). Das Mischelement weist vier Lagen auf, welche den Eingangsquerschnitt F in zehn Teilkanäle 15 am Rand mit Teilflächen F3 und in sieben innere Teilkanäle 16 mit Teilflächen F4 aufteilen. Das zugeordnete Eindüsesystem 3 besteht aus zwei parallel zu den Lagenebenen 12 verlaufenden Dosierhauptrohren 20 mit auf die Teilflächen F3, F4 gerichteten Dosieröffnungen 21. Die Verteilung und Bemessung der Dosieröffnungen ist den Teilflächen so zugeordnet, dass die Durchflussmengen durch die Dosieröffnungen den Teilströmen des Hauptstromes durch die entsprechenden Teilflächen möglichst proportional sind. Wenn die Strömungsgeschwindigkeit im Hauptkanal 7 über den ganzen Eingangsquerschnitt F gleich ist, wird die Durchflussmenge durch die zugeordneten Dosieröffnungen den Teilflächen proportional eingestellt, einfachheitshalber meist indem die totale Querschnittsfläche Q3, Q4, der jeder Teilfläche F3, F4 zugeordneten Dosieröffnungen diesen Teilflächen proportional ist. So ist im Beispiel von Fig. 1 jedem äusseren Teilkanal 15 mit Teilfläche F3 als Dosieröffnung ein Austrittsrohr 22 mit einer Querschnittsfläche Q3 zugeordnet, während für jeden inneren Teilkanal 16 mit doppelter Fläche F4 zwei Austrittsrohre 22 mit einer totalen Querschnittsfläche Q4 = 2 Q3 vorgesehen sind. Dies ergibt total 24 Dosieröffnungen bzw. Austrittsrohre 22 mit je einer Querschnittsfläche Q3 für den Eingangsquerschnitt F = 24 F3. Aus Fig. 1b ist der Abstand P zweier benachbarter Kreuzungsstellen 17 in Hauptstromrichtung Z ersichtlich. Die Länge S des Mischelements 4, welche möglichst klein gehalten ist, entspricht z.B. 1 bis 2 mal dem Abstand P. In diesem Beispiel ist S ca. 1.3 mal P und in Fig. 4 ist die Länge S gleich P. Damit wird schon mit minimalem Druckverlust eine gute kombinierte Homogenisierungswirkung erreicht, vor allem wenn noch eine freie Nachmischstrecke N (Fig. 8) auf das Mischelement 4 folgt, welche mit Vorteil 2 bis 6 mal dem Abstand P entspricht. Im Beispiel von Fig. 3 wird der gleiche Eingangsquerschnitt mit den Teilkanälen F3, F4 mit einer anderen Eindüsevorrichtung kombiniert. Drei Dosierhauptrohre 20 verlaufen hier quer zu den Lagen 11 mit Austrittsrohren 22 und 23. Den äusseren Teilkanälen 15 mit Teilflächen F3 sind dabei entweder zwei Austrittsrohre 22 mit Querschnittsflächen 1/2 Q3 oder 1 Austrittsrohr 23 mit Querschnittfläche Q3 zugeordnet. Den inneren Teilkanälen 16 mit Teilflächen F4 sind entweder 4 Austrittsrohre 22 mit Fläche 1/2 Q3 oder 2 Austrittsrohre 23 mit Flächen Q3 zugeordnet. Die insgesamt 24 Austrittsrohre 22 und die 12 Austrittsrohre 23 weisen eine summierte Querschnittsfläche aller Dosieröffnungen von 24 Q3 auf, welche dem Eingangsquerschnitt F von 24 F3 entspricht.

Im Beispiel von Fig. 5 mit einem quer zu den Lagenebenen 12 verlaufenden Hauptrohr 20 sind die Teilflächen F1 durch die 10 Mischerlagen 11 definiert: Also F1 = F/10. Das oberste und das unterste Austrittsrohr 24 weisen dabei die doppelte Querschnittsfläche der inneren Austrittsrohre 23 auf. Den inneren Teilflächen F1 sind je 3 Dosierrohre 23 mit einer Querschnittsfläche von 3 x 1/3 Q1 = Q1 und der obersten und der untersten Teilfläche F1 je ein Austrittsrohr 23 mit 1/3 Q1 und ein Austrittsrohr 24 mit 2/3 Q1 zugeordnet, was wiederum eine totale Querschnittsfläche Q1 ergibt. Die insgesamt 28 Austrittsrohre 23 und 24 weisen hier eine totale Querschnittsfläche von 10 Q1 entsprechend der totalen Querschnittsfläche F = 10 F1 auf.

Wichtig ist, dass die Dosieröffnungen 21 bzw. die Austrittsrohre 22, 23, 24 immer auf das Innere von Teilkanälen 15, 16 des Mischelements 4 gerichtet sind und nicht auf Kanalwände 13 oder Kreuzungsstellen 17.

Wie in Fig. 4 illustriert, weisen die gerichteten Dosieröffnungen 21, z.B. als Bohrungen im Hauptrohr 20, eine Länge L auf, die mindestens halb so gross ist wie deren Durchmesser D. Bei den Austrittsrohren 22, 23, 24 ist L meist grösser als D.

Fig. 6 zeigt eine weiteres Beispiel mit einem statischen Mischelement, welches aus gekreuzten rechteckigen Platten oder Stegen besteht, die in den Lagenebenen 12 an den Kreuzungsstellen 17 miteinander verbunden sind. Dadurch werden sich kreuzende, rechteckige Teilkanäle 15 mit Querschnittsflächen F3 gebildet, welche auf den geschlossenen zwei Seiten von einer Kanalwand 13 und auf den beiden offenen Seiten 14 durch die Lagenebenen 12 begrenzt sind. Der Hauptkanalquerschnitt F ist in 20 gleich grosse Teilflächen F3 der Teilkanäle 15 aufgeteilt, wobei jeder Teilfläche F3 ein gerichtetes Austrittsrohr 22 mit Querschnittsfläche Q3 zugeordnet ist.

Der Hauptkanal 7 in Fig. 7 weist einen kreisförmigen Querschnitt F auf. 5 Lagen 11 teilen diese Fläche F in ungefähr 5 gleich grosse Teilflächen F2 auf. Jeder Teilfläche F2 ist eine totale Querschnittsfläche Q2 der Austrittsrohre zugeordnet, wobei den 3 inneren Lagen und Teilflächen F2 je drei Austrittsrohre 24 mit 1/3 Q2 und den beiden äusseren Lagen 2 Austrittsrohre 23 mit 1/6 Q2 sowie ein Austrittsrohr 24 mit 1/3 Q2 zugeordnet sind.

Fig. 8 zeigt eine Einmischvorrichtung nach einem Bogen im Hauptkanal 7. Die Lagenebenen des ersten Mischelements 4 sind zwecks raschem Inhomogenitätsausgleich in Richtung des Bogens gelegt. Anschliessend folgt eine freie Nachmischstrecke N, die rund zweimal so lang ist wie das Mischelement 4. Nach der Nachmischstrecke N folgt ein zweites Mischelement 5, dessen Lagen senkrecht zu den Lagen des Mischelements 4 orientiert sind.

Der Querschnitt jedes Dosierhauptrohrs soll mindestens 2 mal so gross sein wie die Somme der Querschnittsflächen aller Dosieröffnungen eines Dosierhauptrohrs. Insgesamt sollen zwischen 20 und 100 Dosieröffnungen 21 vorgesehen sein.

## Patentansprüche

1. Vorrichtung zum Einmischen einer kleinen Menge eines Fluids (1) in einen Hauptstrom eines anderen Fluids (2) in einem Hauptkanal mit einem Eindüsesystem (3) und mit mindestens einem nachgeschalteten, den Querschnitt des Hauptkanals füllenden statischen Mischelement (4, 5), wobei das oder jedes statische Mischelement aus Lagen (11) mit Teilkanälen aufgebaut ist und die Teilkanäle benachbarter Lagen sich kreuzen sowie gegeneinander offen sind, wobei der Eingangsquerschnitt (F) des Mischelements in Teilflächen (F1, F2, F3, F4) aufgeteilt ist und diese Aufteilung durch die Lagen des Mischelements (F1, F2) oder durch die vom Mischelement gebildeten Teilkanälen (F3, F4) definiert ist, wobei das Eindüsesystem aus mindestens einem Dosierhauptrohr (20) mit mehreren auf die Teilflächen gerichteten Dosieröffnungen (21) besteht, deren Länge L mindestens halb so gross ist wie deren Durchmesser D, und die Dosieröffnungen den Teilflächen so zugeordnet sind, dass die Durchflussmengen durch die Dosieröffnungen den Teilströmen des Hauptstroms durch die entsprechenden Teilflächen (F1, F2, F3, F4) im wesentlichen proportional sind.

2. Einmischvorrichtung nach Anspruch 1, dadurch gekennzeichnet, dass die totale Querschnittsfläche (Q1 bis Q4) der jeder Teilfläche zugeordneten Dosieröffnungen dieser Teilfläche (F1 bis F4) proportional ist.

3. Einmischvorrichtung nach Anspruch 1 oder 2, dadurch gekennzeichnet, dass die gerichteten Dosieröffnungen (21) aus zylindrischen Bohrungen in der Wand des Dosierhauptrohrs bestehen.

4. Einmischvorrichtung nach Anspruch 1 oder 2, dadurch gekennzeichnet, dass die gerichteten Dosieröffnungen als Austrittsrohre (22, 23, 24) ausgeführt sind.

5. Einmischvorrichtung nach einem der vorangehenden Ansprüche, dadurch gekennzeichnet, dass die Dosieröffnungen auf das Innere von Teilkanälen (15, 16) gerichtet sind.

6. Einmischvorrichtung nach einem der Ansprüche 1 bis 5, dadurch gekennzeichnet, dass die Teilflächen (F1, F2), durch Lagen definiert sind und dass nur ein Dosierhauptrohr vorgesehen ist, welches senkrecht zu den Lagenebenen (12) verläuft.

7. Einmischvorrichtung nach einem der Ansprüche 1 bis 5 dadurch gekennzeichnet, dass die Teilflächen (F3, F4) durch Teilkanäle definiert sind und dass mindestens zwei Dosierhauptrohre (20) vorgesehen sind.

8. Einmischvorrichtung nach einem der vorangehenden Ansprüche, dadurch gekennzeichnet, dass der Querschnitt jedes Dosierhauptrohrs mindestens 2 mal so gross ist wie die Summe der Querschnittsflächen aller Dosieröffnungen eines Dosierhauptrohrs.

9. Einmischvorrichtung nach einem der vorangehenden Ansprüche, dadurch gekennzeichnet, dass insgesamt zwischen 20 und 100 Dosieröffnungen (21) vorgesehen sind.

10. Einmischvorrichtung nach einem der vorangehenden Ansprüche, dadurch gekennzeichnet, dass die Teilkanäle (15) des Mischelements einen Winkel W von 25° bis 35° zur Hauptströmungsrichtung Z im Hauptkanal aufweisen.

11. Einmischvorrichtung nach einem der vorangehenden Ansprüche, dadurch gekennzeichnet, dass die sich kreuzenden Teilkanäle in Hauptströmungsrichtung Z mindestens zwei benachbarte, in einem Abstand P angeordnete Kreuzungsstellen (17) definieren und dass die Länge S des Mischelements 1 bis 2 Mal so gross ist wie dieser Abstand P.

12. Einmischvorrichtung nach einem der vorangehenden Ansprüche, dadurch gekennzeichnet, dass im Hauptkanal nach dem ersten Mischelement (4) eine freie Nachmischstrecke N vorgesehen ist, welche 2 bis 6 mal so gross ist wie der Abstand P benachbarter Kreuzungsstellen des Mischelements.

13. Einmischvorrichtung nach einem der vorangehenden Ansprüche, gekennzeichnet durch eine freie Nachmischstrecke N nach dem ersten Mischelement, welche 1 bis 3 mal so gross ist wie der kleinste Durchmesser A des Hauptkanals.

14. Einmischvorrichtung nach Anspruch 12 oder 13, dadurch gekennzeichnet, dass anschliessend an die Nachmischstrecke N ein zweites Mischelement (5) angeordnet ist.

15. Einmischvorrichtung nach einem der vorangehenden Ansprüche, dadurch gekennzeichnet, dass mindestens zwei Mischelemente (4, 5) im Hauptkanal angeordnet sind, welche unterschiedliche Orientierungen ihrer Teilkanäle (15) aufweisen.

16. Verwendung der Einmischvorrichtung nach einem der vorangehenden Ansprüche in einer Denox-Anlage zum Einmischen von Ammoniak in einen Rauchgasstrom.

## Claims

1. Device for mixing a small quantity of a fluid (1) into a main flow of another fluid (2) in a main channel, with an injection system (3) and at least one static mixing unit (4, 5) arranged downstream and filling the cross-section of the main channel, wherein the or each static element is built up from layers (11) with sub-channels and the sub-channels of adjacent layers cross one another and are open to one another, wherein the inlet cross section (F) of the mixing unit is divided into sub-areas (F1, F2, F3, F4), and this division is defined by layers of the mixing unit (F1, F2) or by sub-channels (F3, F4) formed by the mixing unit, wherein the injection system consists of at least one main metering pipe (20) with a plurality of metering openings (21) which are directed at the sub-areas and the length L of which is at least half as great as their diameter D, and the metering openings are associated with the sub-areas in such manner that the flow quantities through the metering openings are substantially proportional to the component flows of the main flow through the corresponding sub-areas (F1, F2, F3, F4).

2. Mixing device according to claim 1, characterised in that the total cross-sectional area (Q1 to Q4) of the metering openings associated with each sub-area is proportional to this sub-area (F1 to F4).

3. Mixing device according to claim 1 or 2, characterised in that the directed metering openings (21) consist of cylindrical bores in the wall of the main metering pipe.

4. Mixing device according to claim 1 or 2, characterised in that the directed metering openings are formed as outlet pipes (22, 23, 24).

5. Mixing device according to one of the preceding claims, characterised in that the metering openings are directed at the inside of sub-channels (15, 16).

6. Mixing device according to one of claims 1 to 5, characterised in that the sub-areas (F1, F2) are defined by layers and just one main metering pipe is provided which extends perpendicularly to the layer planes (12).

7. Mixing device according to one of claims 1 to 5, characterised in that the sub-areas (F3, F4) are defined by sub-channels, and at least two main metering pipes (20) are provided.

8. Mixing device according to one of the preceding claims, characterised in that the cross section of each main metering pipe is at least twice as great as the sum of the cross-sectional areas of all the metering openings of a main metering pipe.

9. Mixing device according to one of the preceding claims, characterised in that a total of between 20 and 100 metering openings (21) are provided.

10. Mixing device according to one of the preceding claims, characterised in that the sub-channels (15) of the mixing unit are disposed at an angle W of between 25° and 35° with respect to the main flow direction Z in the main channel.

11. Mixing device according to one of the preceding claims, characterised in that the intersecting sub-channels (15) in the main direction of flow Z define at least two adjacent intersection points (17) disposed at a spacing P and the length S of the mixing unit is between one and two times as great as the spacing P.

12. Mixing device according to one of the preceding claims, characterised in that the first mixing unit (4) is followed by a free post-mixing section N in the main channel which is between two and six times large as the spacing P of adjacent intersection points of the mixing unit.

13. Mixing device according to one of the preceding claims, characterised by a free post-mixing section N following the first mixing unit which is between one and three times as large as the smallest diameter A of the main channel.

14. Mixing device according to claim 12 or 13, characterised in that a second mixing unit (5) is arranged subsequent to the post-mixing section N.

15. Mixing device according to one of the preceding claims, characterised in that at least two mixing units (4, 5) whose sub-channels (15) point in different directions are arranged in the main channel.

16. Use of the mixing device according to one of the preceding claims in a Denox plant for mixing ammonia into to a waste-gas flow.

## Revendications

1. Dispositif d'introduction d'une petite quantité d'un fluide (1) dans un flux principal d'un autre fluide (2) pour les mélanger dans un canal principal comprenant un système d'injection (3) et au moins un élément mélangeur statique (4, 5) monté en aval et emplissant la section du canal principal, le ou chaque élément mélangeur statique étant constitué de couches (11) et de canaux élémentaires et les canaux élémentaires des couches voisines se croisant et s'ouvrant les uns sur les autres, la section d'entrée (F) de l'élément mélangeur étant subdivisée en surfaces élémentaires (F1, F2, F3, F4) et cette subdivision étant définie par les couches de l'élément mélangeur (F1, F2) ou par les canaux élémentaires (F3, F4) formés par l'élément mélangeur, le système d'injection se composant d'au moins un tube principal de dosage (20) comprenant plusieurs orifices de dosage (21) orientés sur les surfaces élémentaires et dont la longueur L est au moins égale à la moitié de leur diamètre D et les orifices de dosage étant associés aux surfaces élémentaires de manière que les débits passant par les orifices de dosage soient au moins sensiblement proportionnels aux flux élémentaires du flux principal passant par les surfaces élémentaires correspondantes (F1, F2, F3, F4).

2. Dispositif de mélange selon la revendication 1, caractérisé en ce que la surface transversale totale (Q1 à Q4) des orifices de dosage associés à chaque surface élémentaire est proportionnelle à cette surface élémentaire (F1 à F4).

3. Dispositif de mélange selon la revendication 1 ou 2, caractérisé en ce que les orifices orientés de dosage (21) consistent en des trous cylindriques réalisés dans la cloison du tube principal de dosage.

4. Dispositif de mélange selon la revendication 1 ou 2, caractérisé en ce que les orifices orientés de dosage sont réalisés sous la forme de tubes de sortie (22, 23, 24).

5. Dispositif de mélange selon l'une des revendications précédentes, caractérisé en ce que les orifices de dosage sont orientés sur l'intérieur des canaux élémentaires (15, 16).

6. Dispositif de mélange selon l'une des revendications 1 à 5, caractérisé en ce que les surfaces élémentaires (F1, F2) sont définies par les couches et en ce qu'un unique tube principal de dosage qui est prévu est perpendiculaire aux plans (12) des couches.

7. Dispositif de mélange selon l'une des revendications 1 à 5, caractérisé en ce que les surfaces élémentaires (F3, F4) sont définies par des canaux élémentaires et en ce qu'au moins deux tubes principaux de dosage (20) sont prévus.

8. Dispositif de mélange selon l'une des revendications précédentes, caractérisé en ce que la section de chaque tube principal de dosage est au moins deux fois aussi grande que la somme des surfaces transversales de tous les orifices de dosage d'un tube principal de dosage.

9. Dispositif de mélange selon l'une des revendications précédentes, caractérisé en ce qu'au total entre 20 et 100 orifices de dosage (21) sont prévus.

10. Dispositif de mélange selon l'une des revendications précédentes, caractérisé en ce que les canaux élémentaires (15) de l'élément mélangeur inscrivent un angle W de 25° à 35° avec la direction principale Z de circulation dans le canal principal.

11. Dispositif de mélange selon l'une des revendications précédentes, caractérisé en ce que les canaux élémentaires qui se croisent définissent dans la direction principale de circulation Z au moins deux lieux de croisement (17) qui sont voisins et placés à une distance P et en ce que la longueur S de l'élément mélangeur est une à deux fois aussi grande que cette distance P.

12. Dispositif de mélange selon l'une des revendications précédentes, caractérisé en ce qu'un trajet libre N de post-mélange, qui est deux à six fois aussi grand que la distance P séparant deux lieux voisins de croisement de l'élément mélangeur, est prévu dans le canal principal à la suite du premier élément mélangeur (4).

13. Dispositif de mélange selon l'une des revendications précédentes, caractérisé par un trajet libre de post-mélange N qui fait suite au premier élément mélangeur et qui est une à trois fois aussi grand que le plus petit diamètre A du canal principal.

14. Dispositif de mélange selon les revendications 12 ou 13, caractérisé en ce qu'un second élément mélangeur (5) est disposé à la suite du trajet de post-mélange N.

15. Dispositif de mélange selon l'une des revendications précédentes, caractérisé en ce qu'au moins deux éléments mélangeurs (4, 5) qui sont disposés dans le canal principal présentent des orientations différentes de leurs canaux élémentaires (15).

16. Utilisation du dispositif mélangeur selon l'une des revendications précédentes dans une installation Denox de mélange d'ammoniac à un flux de gaz de fumées.
